# EUROPÄISCHE PATENTSCHRIFT

(11) **EP 4 269 932 B1**
(45) Veröffentlichungstag und Bekanntmachung des Hinweises auf die Patenterteilung: **26.02.2025**
(21) Anmeldenummer: 23167127.2
(22) Anmeldetag: 06.04.2023
(51) Int. Cl.: F41G 1/34

(54) **ZIELFERNROHR MIT ZOOMEINSTELLVORRICHTUNG**
TELESCOPIC SIGHT WITH ZOOM ADJUSTMENT DEVICE
LUNETTE DE VISÉE DOTÉE D'UN DISPOSITIF DE RÉGLAGE DE ZOOM

(30) Priorität: 27.04.2022 DE 202022102282 U
(43) Veröffentlichungstag der Anmeldung: 01.11.2023
(73) Patentinhaber: Bresser GmbH, 46414 Rhede (DE)
(72) Erfinder: Weiß, Dominik, 46348 Raesfeld (DE); Ebbert, Daniel, 46325 Borken (DE)
(74) Vertreter: Maikowski & Ninnemann Patentanwälte Partnerschaft mbB

(56) Entgegenhaltungen:
- DE-A1- 102018 125 142
- US-B2- 7 458 180

## Beschreibung

Die Erfindung betrifft ein Zielfernrohr mit einer Zoomeinstellvorrichtung mit den Merkmalen des Anspruchs 1.

Die DE 10 2018 125142 A1 beschreibt ein vergleichbares Zielfernrohr.

Zielfernrohre werden im Zusammenhang mit Instrumenten oder Schusswaffen, insbesondere Jagdwaffen verwendet. Gerade für Jagdwaffen, die meist in der Dämmerung eingesetzt werden, ist muss die Handhabung auch bei schlechten Lichtverhältnissen sichergestellt werden.

Die Aufgabe wird durch ein Zielfernrohr mit den Merkmalen des Anspruchs 1 gelöst.

Das Zielfernrohr weist eine Zoomeinstellvorrichtung auf, die mindestens eine Markierung aufweist, die mindestens teilweise mit einer leuchtenden Farbe versehen oder beschichtet ist. Die leuchtende Farbe ermöglicht es, dass die Vergrößerungsstufen der Zoomeinstellvorrichtung auch bei dämmerigem Licht gut erkennbar sind.

Die Zoomeinstellvorrichtung zum Einstellen der Vergrößerung weist einen Ring auf, der um die optische Achse des Zielfernrohrs drehbar ist.

Die leuchtende Farbe weist eine fluoreszierende Farbe oder eine phosphoreszierende Farbe auf.

Typischerweise ermöglicht die Zoomeinstellvorrichtung Vergrößerungen zwischen 1-fach und 50-fach, insbesondere 6 bis 24-fach.

In Zusammenhang mit dem in der Figur dargestellten Ausführungsbeispiel wird die Erfindung erläutert. Dabei zeigt die Figur eine Detailansicht einer Ausführungsform eines Zielfernrohrs.

In der Figur ist ein Teil eines Zielfernrohrs 10 dargestellt, der das Okular 1 umfasst. Durch das am Tubus des Zielfernrohrs angeordnete Okular 1 kann ein Benutzer das vergrößerte Bild des Ziels betrachten, das durch das hier nicht dargestellte Objektiv erfasst wird.

Im Inneren des Zielfernrohrs 10 ist als Zielvorrichtung ein Absehen, z.B. in Form eines Fadenkreuzes angeordnet. Eine Absehenverstellvorrichtung 3 ermöglicht die Einstellung der Zielvorrichtung in vertikaler und horizontaler Richtung.

Das Zielfernrohr 10 gibt dem Benutzer eine geradlinige Visierlinie vom Absehen bis zum Ziel.

Um das Bild des Ziels gezielt vergrößern zu können, weist die dargestellte Ausführungsform eine Zoomeinstellvorrichtung 2 auf, die hier als Ring ausgebildet ist, der um den Tubus des Zielfernrohrs drehbar ist. Auf dem Umfang des Ringes sind Markierungen 5 für einzelne Vergrößerungsstufen - hier z.B. von 6 bis 24 - angeordnet.

Grundsätzlich sind natürlich auch andere Vergrößerungsstufen und andere mechanische Ausbildungen der Zoomeinstellvorrichtung 2 möglich.

Die Markierungen 5 an der Zoomeinstellvorrichtung sind grundsätzlich in der Dämmerung schwer zu erkennen, so dass diese hier mit einer leuchtenden Farbbeschichtung versehen sind. In der vorliegenden Ausführungsform sind alle Zahlenangaben der Markierung 5 mit leuchtender Farbe ausgefüllt, wobei es auch möglich ist, dass nur ein Teil der Zahlen ausgefüllt ist. Auch kann die Markierung 5 ganz oder teilweise aus Strichen oder anderen Symbolen bestehen, die unterschiedliche Vergrößerungszahlen darstellen.

Eine fluoreszierende Farbe kann dabei UV-Licht im Tageslicht so umsetzen, dass es bei größerer Wellenlänge abgestrahlt wird.

Eine phosphoreszierende Farbe (auch als Nachleuchtfarbe bezeichnet) speichert einfallendes Licht und gibt dies zeitverzögert ab. Typischerweise werden Erdalkalisulfide (CaS, SrS oder BaS) in phorphorizierenden Farben oder Beschichtungen verwendet. Diese Farben können mehrere Stunden (z.B. bis zu 4 Stunden) nach einer externen Beleuchtung, dann im Dunkeln nachleuchten.

Dieses Nachleuchten kann aber so schwach eingestellt werden, dass es nur auf eine relativ kurze Entfernung (z.B. 1,5 m) sichtbar ist. Die gute Erkennbarkeit der Markierung 5, beschränkt auf kurze Entfernung, ist im Rahmen der Jagd wünschenswert.

### Bezugszeichenliste

- 1: Okular
- 2: Zoomeinstellvorrichtung
- 3: Absehenverstellung
- 5: Markierung auf Zoomeinstellvorrichtung mit leuchtender Farbe
- 10: Zielfernrohr

## Patentansprüche

1. Zielfernrohr (10), insbesondere für ein Jagdgewehr, mit einer Zoomeinstellvorrichtung (2), wobei die Zoomeinstellvorrichtung (2) einen Ring aufweist, der um die optische Achse des Zielfernrohrs (10) drehbar ist,
wobei die Zoomeinstellvorrichtung (2) mindestens eine Markierung (5) aufweist, die mindestens teilweise mit einer leuchtenden Farbe versehen oder beschichtet ist, **dadurch gekennzeichnet, dass** die leuchtende Farbe eine fluoreszierende Farbe oder eine phosphoreszierende Farbe aufweist.

2. Zielfernrohr (10) nach Anspruch 1, **dadurch gekennzeichnet, dass** die Zoomeinstellvorrichtung (2) Vergrößerungen zwischen 1-fach und 50-fach, insbesondere von 6 bis 24-fach ermöglicht.

## Claims

1. Telescopic sight (10), in particular for a shotgun, comprising a zoom adjusting device (2), wherein the zoom adjusting device (2) comprises a ring which is rotatable about the optical axis of the telescopic sight (10), wherein
the zoom adjusting device (2) comprises at least one marking (5) which is provided or coated at least in part with a luminous colour,
**characterised in that**
the luminous colour comprises a fluorescent colour or a phosphorescent colour.

2. Telescopic sight (10) according to claim 1, **characterised in that** the zoom adjusting device (2) allows for magnifications between 1 and 50 times, in particular from 6 to 24 times.

## Revendications

1. Lunette de visée (10), en particulier pour une arme de chasse, avec un dispositif de réglage de zoom (2), dans laquelle le dispositif de réglage de zoom (2) présente une bague, qui peut tourner autour de l'axe optique de la lunette de visée (10), dans laquelle
le dispositif de réglage de zoom (2) présente au moins un marquage (5), qui est pourvu ou est revêtu au moins en partie d'une couleur lumineuse,
**caractérisée en ce que**
la couleur lumineuse présente une couleur fluorescente ou une couleur phosphorescente.

2. Lunette de visée (10) selon la revendication 1, **caractérisée en ce que** le dispositif de réglage de zoom (2) permet des grossissements entre 1 fois et 50 fois, en particulier de 6 à 24 fois.
